# FASCICULE DE BREVET EUROPEEN

(11) **EP 0 285 509 B1**
(45) Date de publication et mention de la délivrance du brevet: **05.06.1991**
(21) Numéro de dépôt: 88400744.4
(22) Date de dépôt: 28.03.1988
(51) Int. Cl.: E04F 13/08, E04D 3/35

(54) **Eléments de construction de bâtiments, notamment éléments de couverture et/ou de vêture et leurs dispositifs de fixation sur un support sous-jacent**
Baukonstruktionselemente, insbesondere für Bedachung und/oder Einkleidung und Verfahren zu deren Befestigung auf einer tiefer liegenden Stütze
Building construction elements, especially for coverings and/or claddings, and devices for their attachment to an underlying support

(30) Priorité: 31.03.1987 FR 8704520
(43) Date de publication de la demande: 05.10.1988
(73) Titulaire: HUTCHINSON, F-75008 Paris (FR); I.P.A., F-90300 Valdoie (FR)
(72) Inventeur: Nivert, Chantal, F-86140 Lencloitre (FR); Moltenis, Jean, F-90400 Danjoutin (FR)
(74) Mandataire: Orès, Bernard

(56) Documents cités:
- DE-A- 1 659 715
- DE-A- 2 046 800
- DE-A- 3 203 387
- DE-A- 3 323 779
- DE-A- 3 408 429
- FR-A- 2 288 610
- FR-A- 2 524 047
- US-A- 3 248 835
- US-A- 3 420 024
- US-A- 3 605 369
- US-A- 3 754 365
- US-A- 4 244 151
- US-A- 4 469 731
- US-A- 4 598 522

## Description

L'invention est relative à des perfectionnements aux éléments de construction de bâtiments et, notamment, aux éléments de couverture et/ou de vêture et à leurs dispositifs de fixation sur un support sous-jacent.

L'industrie du bâtiment fait actuellement application, aussi bien dans le domaine des travaux neufs que dans celui de la réhabilitation ou de la réfection d'immeubles anciens, d'éléments modulaires préfabriqués comportant des moyens d'isolation thermique, propres à être réunis entre eux et à être fixés en façade et/ou sur un comble pour assurer l'étanchéité desdites façades et/ou de la couverture et, simultanément, l'isolation thermique d'un bâtiment par la face externe des murs de celui-ci dans le cas d'un élément de façade et par la face interne de la toiture dans le cas d'un élément de couverture. Dans le cas d'éléments de façade, de tels éléments sont désignés sous le terme de vêture ou d'éléments de vêture, conformément au vocabulaire établi par le CSTB, en particulier dans le fascicule N° 206 des Cahiers édités par cet organisme.

On connaît déjà, dans de très nombreuses réalisations, des éléments de vêture qui comprennent généralement un parement extérieur, une âme en matériau thermiquement isolant solidaire du parement et des moyens ou organes de fixation au support sur lequel ils doivent être posés (voir, par exemple, FR-A-2 554 849, FR-A-2 546 560, FR-A-2 524 047, FR-A-2 581 410, DE-A-2 046 800, US-A-3 420 024, US-A-4 469 731. US-A-3 248 835 ou DE-A-3 323 779).

Nonobstant leur simplicité apparente, de tels éléments de vêture et/ou de couverture doivent satisfaire à des exigences nombreuses dont certaines parfois contradictoires. Ainsi, la vêture et/ou la couverture qui doit présenter un faible ou très faible coefficient λ de conductivité thermique doit aussi assurer une protection du mur sous-jacent et/ou de l'ensemble du bâtiment à l'encontre des précipitations atmosphériques, notamment de l'eau de pluie ou de la neige, tout en étant elle-même résistante à la pollution, à la corrosion atmosphérique et au rayonnement ultra-violet. Elle doit, en outre, conserver ses propriétés dans une large gamme de température, résister, dans cette gamme, à des variations brutales de grande amplitude, présenter de bonnes qualités de résistance aux chocs et/ou aux frottements tout en offrant de bonnes caractéristiques d'imputrescibilité, de résistance aux agents chimiques comme les huiles et solvants, le cas échéant d'isolation phonique ainsi qu'une grande facilité d'entretien.

A ces conditions s'ajoute encore le caractère impératif de facilité de mise en oeuvre sur le chantier, c'est-à-dire, outre des dimensions et un poids permettant une manipulation aisée, une fixation simple et sûre sur la ferme d'un comble et/ou sur une façade de bâtiment, quel que soit, dans ce dernier cas, le type de support à garnir, comme du béton, de la maçonnerie, etc...

Le problème est donc posé de fournir une vêture et/ou couverture perfectionnée ainsi que son dispositif de fixation sur un support qui permette de répondre à l'ensemble des conditions mentionnées ci-dessus et qui, complémentairement, présente les qualités requises de faisabilité industrielle, c'est-à-dire à la fois une possibilité de fabrication en grande série par les techniques modernes de mise en oeuvre des matériaux apppropriés tout en conduisant à un coût acceptable du point de vue économique, et aussi, la possibilité de satisfaire aux exigences des maîtres d'oeuvre en ce qui concerne l'aspect conféré par la vêture et/ou la couverture au bâtiment qu'elles équipent, qu'il s'agisse d'immeubles d'habitation collective, de maisons individuelles, de bâtiments industriels ou commerciaux, etc....

Etant donné que de bonnes caractéristiques d'isolation thermique sont attachées aux panneaux en matériau expansé ou à structure alvéolaire, d'une part, et que l'on sait, d'autre part, fabriquer par injection-moulage des structures composites à corps formé d'une mousse de matière expansée et à revêtement formé d'une peau compacte en ladite matière, la Demanderesse a orienté ses recherches dans cette voie de fabrication et, plus particulièrement, dans celle de l'injection-moulage de matières plastiques, d'élastomères ou de mélange de ces matériaux, comme par exemple les polyuréthannes, les mélanges PVC/caoutchouc nitrile, etc...

L'invention part d'un état de la technique, tel qu'illustré par US-A-3 420 024, qui définit un élément de couverture comportant une plaque de matériau isolant thermiquement, par exemple en fibres de bois, et un revêtement fixé sur ladite plaque, qui l'enferme en totalité à l'exception de la face destinée à venir au contact du support sous-jacent, ledit revêtement ménageant sur au moins une rive de l'élément une bande servant à sa fixation sur ledit support à l'aide de moyens mécaniques comme des clous, ladite bande en saillie par rapport au bord de la plaque qu'elle longe étant disposée sensiblement dans le plan de la face de la plaque opposée à celle portant le parement.

Par rapport à cet état de la technique, l'invention vise à fournir une structure de l'élément qui satisfasse à la fois, à l'ensemble des conditions énoncées ci-dessus et qui, toutefois, soit de fabrication industrielle plus simple et plus rapide que celle mise en oeuvre pour réaliser un élément selon US-A 3 420 024 où le revêtement est constitué par plusieurs couches de matières plastiques et doit être rapporté par adhérisation sur la plaque de matériau en fibres de bois.

Elle propose alors, pour résoudre le problème posé, un élément ou panneau de vêture et/ou de couverture comportant une plaque de matériau à bonnes propriétés d'isolation thermique et une peau de revêtement solidaire de ladite plaque qui l'enferme en totalité à l'exception de la face destinée à venir au contact ou à proximité du support sous-jacent, ladite peau de revêtement ménageant sur au moins une rive de l'élément une bande servant à la fixation de l'élément sur le support sous-jacent à l'aide de moyens mécaniques comme des clous, des vis, des chevilles ou analogues, ladite bande en saillie par rapport au bord de la plaque qu'elle longe étant disposée sensiblement dans le plan de la face de la plaque opposée à celle portant le parement, caractérisé en ce que la plaque en matériau alvéolaire, comporte sur au moins une ou sur ses deux rives opposée(s) à celle(s) que longe(nt) la ou les bandes de peau de revêtement, une ou des feuillures régnant le long de ladite ou desdites rives et dimensionnées(s) en correspondance de la ou desdites bandes, en ce que la peau de revêtement est formée par injection-moulage, avantageusement par des techniques de thermo-injection ou du type RIM, de même que ladite plaque et en ce que sa face de parement externe est conformée sur au moins une partie de sa périphérie suivant une gorge à section droite en L, prévue pour le logement d'une partie d'une clé d'assemblage fixée à la structure de support, également recouverte, comme le reste de l'élément à l'exception de la face destinée à venir au voisinage ou au contact du support sous-jacent, par la peau de revêtement.

Dans une réalisation préférée, la plaque de matériau thermiquement isolant de l'élément de vêture et/ou de couverture comporte deux bandes en saillie par rapport aux bords de la plaque, ménagées sur deux rives adjacentes dudit élément et qui sont disposées sensiblement dans le plan de la face de la plaque opposée à celle portant le parement.

Dans une réalisation avantageuse, l'élément est en un matériau du type polyuréthanne, mélange PVC/caoutchouc nitrile ou en un matériau analogue.

Quel que soit le mode de fabrication on prévoit avantageusement de garnir le moule de fabrication d'un revêtement de fond de moule, avantageusement une peinture du type permettant un auto-moulage, de sorte que l'on obtient par l'invention, directement de moulage, un élément monolithique et monocomposant présentant l'état de surface (couleur et/ou relief) de parement externe souhaité.

La clé d'assemblage est fixée au support sous-jacent par une autre partie et par les mêmes moyens que ceux servant à la fixation de l'élément audit support, ladite autre partie de fixation étant avantageusement logée dans une desdites feuillures.

Dans une forme de réalisation préférée, la clé d'assemblage a une section droite en cornière comportant un profil en T sur le bord libre d'une de ses ailes, ledit profil étant conformé et dimensionné pour se loger dans l'évidement formé par les gorges contigües de deux éléments adjacents, tandis que l'autre aile de la cornière est logée dans la feuillure d'un des éléments de vêture et/ou de couverture, au contact de la bande de peau d'un élément de vêture et/ou de couverture adjacent.

Selon encore une autre caractéristique de l'invention, la clé d'assemblage, qui peut être réalisée en PVC ou tout autre matériau approprié, forme des "caissons de décompression" ménagés dans les parties en regard et voisines de deux éléments de vêture et/ou de couverture adjacents et elle est munie de perforations disposées dans l'aile de la cornière qui porte le profil en T, au voisinage de celui-ci, pour former des orifices de passage d'eau.

Dans un mode d'exécution particulièrement approprié pour la réalisation de toiture, l'élément de couverture selon l'invention présente sur la rive opposée à celle comportant la bande de fixation une seconde bande en saillie par rapport au bord de la plaque qu'elle longe, ladite seconde bande limitant en outre une rainure adjacente audit bord et propre à recevoir une partie du profil en T de la clé d'assemblage. Par un choix approprié des dimensions de ladite seconde bande, en particulier en lui conférant une largeur supérieure à celle de l'ensemble des deux ailes du T de la clé, on assure au montage un recouvrement total dudit profil en T par ladite seconde bande, ce qui parfait encore l'étanchéité obtenue à l'aide du dispositif selon l'invention.

Dans ce mode d'exécution, également, la peau de parement est conformée sur trois bords de la périphérie de sa face de parement externe suivant des parties en rehaut conférant au moins partiellement à l'élément la forme d'une tuile mécanique à bords emboîtants.

Un dispositif à élément de vêture et/ou de couverture et clé d'assemblage selon l'invention permet une pose à disposition horizontale, c'est-à-dire par rangs s'élevant progressivement à partir du plus bas niveau d'une façade ou d'une toiture à garnir ou, au contraire, à disposition verticale, à partir d'un mur pignon jusqu'à l'autre pour une vêture.

Dans ce dernier cas, un choix approprié des dimensions des éléments permet de réaliser une disposition à la fois horizontale et verticale, conférant à la vêture des qualités architectoniques recherchées par les maîtres d'oeuvre. A ce caractère architectonique contribue également le fait que la vêture peut être réalisée suivant différentes dispositions, par exemple à coupe de pierre, ou à joints filants, verticalement et/ou horizontalement.

L'invention permet également, en faisant varier les caractéristiques de la plaque de matériau alvéolaire, que celle-ci soit réalisée en polyuréthanne expansé, en mélange PVC/caoutchouc nitrile ou en tout autre matériau expansé, d'obtenir non seulement de bons résultats d'isolation thermique, mais également une densité appropriée, une bonne isolation phonique ou, encore, des caractéristiques améliorées de résistance au feu ainsi qu'une adaptation des coefficients de dilatation thermique du corps et de la peau de revêtement, _ par un choix approprié du matériau constitutif du corps _, pour qu'il n'apparaisse pas de contraintes d'origine thermique dans la vêture et/ou la couverture. Cette modification des caractéristiques de la plaque de matériau expansé peut être obtenue, notamment, par l'adjonction de charges, par exemple des fibres de verre pour renforcer la rigidité d'ensemble et la stabilité dimensionnelle en température, de produits minéraux lourds comme des poudres métalliques ou des charges lamellaires, pour accroître les caractéristiques d'isolation phonique, ou encore des produits inifugeants liquides, en particulier des produits halogénés pour accroître la résistance au feu.

Lorsque l'élément selon l'invention est destiné à constituer une vêture il peut être réalisé de manière que la face opposée à celle de parement externe soit au contact du support sous-jacent ou, en variante, pour qu'elle en soit distante, au moins par endroits, par exemple en conformant la face interne de la plaque en matériau thermiquement isolant suivant un gaufrage ou tout autre forme analogue appropriée.

Selon un autre mode d'exécution de l'invention on prévoit, pour la réalisation d'éléments de vêture de plus grandes dimensions, de compléter la fixation et l'assemblage des éléments de vêture sur le support sous-jacent en fixant sur ce dernier un profilé distinct de celui formant la clé d'assemblage et qui soit propre à coopérer avec une creusure de forme conjuguée sur la face de la plaque en matériau alvéolaire opposée à celle de parement externe.

L'invention sera bien comprise par la description qui suit, faite à titre d'exemple et en référence au dessin annexé dans lequel:
- la figure 1 est une vue de face d'un élément de vêture selon l'invention;
- la figure 2 est une vue en coupe selon la ligne 2-2 de la figure 1;
- la figure 3 illustre, en perspective, l'assemblage d'éléments adjacents pour la constitution d'une vêture;
- la figure 4 est une vue par l'avant d'une telle vêture pour un premier type d'appareil;
- la figure 5 est une vue analogue à celle de la figure 4 mais pour un autre appareil;
- la figure 6 est une vue partielle à plus grande échelle, en coupe selon la ligne 6-6 de la figure 4;
- la figure 7 est une vue en coupe, à plus grande échelle, selon la ligne 7-7 de la figure 4;
- la figure 8 est une vue schématique d'une autre réalisation;
- la figure 9 est une vue de dessus d'un élément de couverture selon l'invention;
- la figure 10 est une vue en coupe selon la ligne 10-10 de la figure 9;
- la figure 11 est une vue partielle en coupe selon la ligne 11-11 de la figure 10, pour plusieurs éléments adjacents et certaines parties desdits éléments ayant été ôtées dans un but de clarté;
- la figure 12 est une vue en perspective illustrant l'assemblage d'éléments de couverture selon l'invention;
- la figure 13 est une vue en coupe partielle d'une telle couverture.

On se réfère d'abord aux figures 1 à 8 relatives à un élément de construction pour bâtiments plus particulièrement destiné à former une vêture. Dans un premier mode d'exécution, figures 1 à 7, l'élément de vêture 10 comprend un corps ou plaque 11 en un matériau thermiquement isolant, avantageusement à structure alvéolaire, dont est solidaire une peau de revêtement externe compacte 12. Dans la réalisation décrite et illustrée, le corps 11 est de forme générale rectangulaire, avec une face externe 13 et une face interne 14, les tranches de grandes dimensions dudit corps portant les références 15 et 16 et les tranches de petites dimensions, les références 17 et 18, respectivement. Sur sa face 13, ou face de parement externe, le corps 11 présente une gorge périphérique 20 à section droite en L, et qui comporte ainsi deux bords de grandes dimensions parallèles 21 et 22 et deux bords de petites dimensions parallèles 23 et 24, tandis que sur sa face interne 14 le corps 11 est découpé suivant une première feuillure 25 adjacente au bord 22 et qui règne sur toute la longueur de l'élément, et suivant une deuxième feuillure 26 adjacente au bord 23 et qui règne sur toute la largeur du corps.

La peau de revêtement 12, solidaire du corps 11 est présente, selon l'invention, sur la totalité de la face de parement externe 13, tapisse la gorge périphérique 20, règne sur les tranches 15, 16, 17 et 18 du corps et se prolonge au delà des bords adjacents 21 et 24 suivant deux bandes 30 et 31 qui s'étendent dans le plan de la face interne 14 de la plaque 11, figure 2, lesdites bandes formant ainsi deux rives orthogonales dont la longueur est sensiblement celle des bords de grande et petite dimension, respectivement, de la plaque 11 et dont la largeur est légèrement inférieure à la hauteur des feuillures 25 et 26 de sorte que, lors de l'assemblage et de la fixation des éléments sur un support sous-jacent par exemple une façade de bâtiment, les bandes 30 et 31 sont logées dans les feuillures 25 et 26, respectivement, de panneaux adjacents, comme montré sur les figures 4 et 5. La première, qui illustre un assemblage à joints filants, montre un premier rang d'éléments de vêture constitué par les éléments 10_{1,1}, 10_{1,2}, 10_{1,3} sur lequel est placé un second rang d'éléments de vêture 10_{2,1}, 10_{2,2}, 10_{2,3}, tandis que dans la réalisation selon la figure 5, qui illustre un assemblage à coupe de pierre, le premier rang d'éléments 10_{1,1}, 10_{1,2}, 10_{1,3} est surmonté par un rang à éléments 10_{2,1}, 10_{2,2} 10_{2,3} dont les bords verticaux ne sont plus alignés comme dans la réalisation précédente.

Quelle que soit la disposition d'appareil, l'invention prévoit pour fixer des éléments de vêture 10 sur un support sous-jacent S et simultanément assembler entre eux des éléments adjacents, de faire application d'une clé d'assemblage 40, figure 3, dont la section droite est celle d'une cornière à ailes 41 et 42, cette dernière présentant à son bord d'extrémité libre un profil en T, 43, à ailes de courtes dimensions 44 et 45, se terminant par des retours 46 et 47, respectivement. Comme bien visible sur cette même figure 3, l'aile de la clé 40 est percée, de place en place, de trous 50 et l'aile 42 est percée, de place en place, de trous de plus petites dimensions 51.

Pour la réalisation d'une vêture à disposition horizontale, un premier rang d'éléments 10₁ est d'abord mis en place au niveau bas du support S, par exemple en accolant au support un premier élément 10_{1,1} dont le bord 24 est muni d'une clé verticale 40ᵥ de hauteur correspondant à la largeur des éléments 10 et mise en place de manière que son aile 42 soit adjacente à la tranche 17 de l'élément 10_{1,1}, figure 7, tandis que son aile 41 est adjacente à la bande 31 du même élément, ladite bande étant elle-même au contact ou sensiblement au contact du support S. La clé verticale 40ᵥ peut, ou non, être fixée par des trous 50 de son aile 42 en fonction des conditions propres au chantier. Un élément 10_{1,2} est alors mis en place comme montré sur la figure 7, c'est-à-dire avec sa tranche 18 au contact de l'aile 42 de la clé verticale 40ᵥ, la présence de la feuillure 26 dans laquelle sont logées l'aile 41 de la clé verticale 40ᵥ et la bande 31 de l'élément 10_{1,1} permettant de placer sensiblement dans un même plan les peaux de parement externes des éléments adjacents 10_{1,1} et 10_{1,2}.

Le rang de base est ainsi continué par la pose d'un troisième, puis un quatrième, jusqu'à un n^{ieme} élément.

Lorsque la longueur totale d'un certain nombre d'éléments 10₁ correspond à celle d'une clé d'assemblage horizontale 40ₕ, figures 3 et 6, une telle clé est mise en place avec son aile 42 au contact des tranches 15 des éléments 10₁ et son aile 41 au contact des bandes 30 desdits éléments. La fixation de la clé horizontale et des éléments 10₁ par leurs bandes 30 est alors effectuée, après perçage au droit des trous 50, le cas échéant après avoir rapporté des douilles ou analogues dans le support S et mise en place des moyens mécaniques de maintien, comme des chevilles à expansion, des vis, des clous ou analogues traversant l'aile 41 et les bandes 30. La fixation est obtenue avec des moyens mécaniques de courte longueur, sur lesquels ne s'exerce pratiquement pas de contrainte, en raison du faible poids des éléments de vêture selon l'invention et qui, en outre, ne sont pas sollicités par un moment fléchissant en raison de leur très faible distance au support S sous-jacent.

Après exécution du premier rang, puis d'un second rang d'éléments 10₂, etc... par un processus analogue à celui qui vient d'être décrit, on obtient une vêture dont les éléments sont fixés de façon simple et sûre au support sous-jacent S par les clés 40 dont les profils en T sont logés dans les espaces que ménagent les gorges contiguës comme 21 et 22 d'éléments adjacents verticalement, ou 23 et 24 d'éléments adjacents horizontalement et qui constituent des "caissons de décompression" permettant l'évacuation de l'eau de ruissellement, _ qui ne peut remonter le long de la face interne de la feuillure _, par les trous 51, de sorte que la vêture est ainsi parfaitement étanche.

C'est une structure analogue qui est montrée schématiquement sur la figure 8, qui vise une réalisation d'éléments de vêture de plus grandes dimensions. Aux clés d'assemblage 40 sont associés des dispositifs d'accrochage supplémentaires, 60, constitués par un profilé dont une aile 61 est fixée au support S et dont l'autre aile 62, formant avec la première un angle obtus, est propre à coopérer avec une creusure conjuguée 63 ménagée dans le corps 11 de l'élément de vêture, lequel présente alors une peau de revêtement 12 dont la face de parement externe peut être conformée comme montré en 64 pour simuler la zone de fixation.

On se réfère maintenant aux figures 9 à 13 qui montrent un élément de couverture 70 propre à être utilisé pour garnir la charpente d'un comble. Il comprend un corps ou plaque 71 en matériau thermiquement isolant, avantageusement à structure alvéolaire et une peau de revêtement externe compacte 72 qui, comme bien visible sur les figures 10, 12 et 13 présente une bande 73 sur un bord de petite dimension de l'élément, ladite bande s'étendant dans le plan de la face interne 74 du corps 71. Comme bien visible sur les mêmes figures, également, la peau 72 présente aussi, sur le bord opposé à celui adjacent à la bande 73, une seconde bande 75 qui s'étend, quant à elle, dans le plan de la face externe 76 du corps 11, ladite seconde bande faisant saillie au-delà du bord 77 du corps 71 qui est perpendiculaire aux bords de grande dimension 78 et 79 de l'élément. Sur sa face interne 74 le corps 71 est muni d'une feuillure 80, analogue à la feuillure 26 des réalisations précédentes, ladite feuillure régnant le long du bord 77 lequel est relié à la face de parement externe 76 du corps par un gradin 81 également recouvert par la peau de revêtement 72 dont la bande 75 limite ainsi une rainure 82 adjacente au bord 77. Sur le bord opposé à ce dernier le corps 71 est également conformé suivant un gradin 83, définissant une gorge en L, 83′ elle aussi recouverte par la peau de revêtement 72 ainsi présente sans discontinuité de la bande 73 à la bande 75, de cette dernière jusqu'à la feuillure 80 et également sur les faces du corps 71 limitées par les bords longitudinaux de grande dimension 78 et 79.

Comme bien montré sur les figures 11 et 12, la peau de revêtement 72 est conformée le long desdits bords longitudinaux 78 et 79 suivant des parties en rehaut par rapport à la face externe de parement 90. De façon plus précise, la peau 72 est conformée suivant un cordon 91 le long du bord 79 et, le long du bord 78 suivant un profil en L 92, à section droite conjuguée de celle du cordon 91 et en saillie par rapport audit bord. Le profil en L 92 règne également au voisinage du gradin 83, figures 9 et 12, suivant une partie 93 parallèle à la direction longitudinale de la bande 73, de sorte que la face de parement externe de l'élément 70 présente ainsi une forme quelque peu analogue à celle d'une tuile mécanique du type à bords emboîtants, favorable à l'écoulement des eaux de pluie.

Pour la réalisation d'une couverture à l'aide d'un élément tel que celui qui vient d'être décrit, l'invention prévoit de faire application d'une clé d'assemblage tout à fait analogue à celle utilisée pour la réalisation d'une vêture et qui, de ce fait, est désignée par la même référence 40. Comme montré sur les figures 12 et 13, les élément de couverture selon l'invention 70 sont posés sur les chevrons 100 de la charpente, par l'intermédiaire de lattes 101 sur lesquelles reposent les bandes 73 d'éléments 70 adjacents, figure 13, la fixation ayant lieu à l'aide de vis, de clous ou analogues montrés schématiquement par les lignes en traits mixtes V de ladite figure.

De façon analogue au mode de construction décrit pour la réalisation de vêture, on procède par pose de rangées successives d'éléments 70 sur les chevrons, par exemple à partir de la panne sablière jusqu'à la panne faitière.

Le recouvrement de la clé d'assemblage 40 par la bande 75 dans les zones adjacentes de deux éléments contigus assure l'étanchéité d'ensemble et un écoulement naturel.

Quel que soit le mode de réalisation des éléments de vêture et/ou de couverture, l'invention prévoit avantageusement de réaliser ceux-ci par les techniques d'injection-moulage de matières plastiques ou d'élastomères, _ en particulier de thermo-injection et de réaction-injection-moulage (RIM) _, et de choisir de préférence ladite matière parmi les polyuréthannes, les mélanges PVC/caoutchouc nitrile ou analogues. On obtient ainsi des éléments monolithiques, monocomposants, dont la peau de revêtement en matériau compact enferme le corps en mousse cellulaire et en est solidaire sur la quasi totalité de ses surfaces à l'exception de la face opposée à celle de parement externe.

L'invention permet en outre d'obtenir directement de moulage des éléments à surface de parement externe ayant l'aspect souhaité de couleur, brillant, etc... qui confère à la vêture et/ou à la toiture un caractère véritablement architectonique, le plus simplement à l'aide d'un revêtement approprié, comme une peinture, par exemple du type polyuréthanne, placée à fond de moule lors de l'opération d'injection-moulage de la peau, ladite opération étant avantageusement du type RIM dans le cas des polyuréthannes ou du type thermo-injection pour d'autres matériaux.

Elle permet encore, en modifiant la nature de la mousse cellulaire mise en oeuvre, par exemple par l'addition de charges spécifiques, de conférer aux éléments et à la vêture et/ou la toiture qu'ils constituent, des qualités complémentaires d'isolation phonique et/ou de résistance au feu, etc...

Des exemples non limitatifs de telles charges sont constitués par des fibres de verre ou des produits analogues pour renforcer la rigidité et assurer la stabilité dimensionnelle en température de l'élément, des produits minéraux lourds comme des poudres métalliques ou des charges lamellaires utilisées pour accroître la densité de la mousse et par voie de conséquence les propriétés d'isolation phonique ou encore des produits halogénés liquides permettant d'accroître la résistance au feu.

La vêture et/ou toiture selon l'invention est particulièrement insensible aux dégradations, son matériau constitutif absorbant les chocs sans brisure ni déformation permanente, de sorte que des endommagements de surface, par exemple des rayures de la peau de parement externe peuvent être aisément réparées par peinture "in situ", ou dépôt de résine compatible sans que l'intégralité de la vêture et/ou de la toiture soit mise en cause, la peau compacte de surface procurant en outre la résistance requise aux intempéries, à la pollution, à la corrosion atmosphérique, au rayonnement solaire, notamment ultra-violet, etc...

De bons résultats ont été obtenus pour la réalisation d'une vêture avec des éléments rectangulaires d'une densité voisine de 1, de 66,6 × 50cm permettant une pose en disposition horizontale ou en disposition verticale, ou à disposition mixte, suivant les desiderata des maîtres d'oeuvre.

## Revendications

1. Elément de vêture et/ou de couverture, comportant une plaque (11, 71) de matériau à bonnes propriétés d'isolation thermique et une peau de revêtement (12, 72) solidaire de ladite plaque qui l'enferme en totalité à l'exception de la face (14, 74) destinée à venir au contact ou à proximité du support sous-jacent (S, 101), ladite peau de revêtement ménageant sur au moins une rive de l'élément une bande (30, 31, 73) servant à la fixation de l'élément sur le support sous-jacent (S, 101) à l'aide de moyens mécaniques comme des clous, des vis, des chevilles ou analogues, ladite bande (30, 31, 73) en saillie par rapport au bord de la plaque qu'elle longe étant disposée sensiblement dans le plan de la face (14, 74) de la plaque (11, 71) opposée à celle (13, 76) portant le parement (12, 72), caractérisé en ce que la plaque (11, 71), en matériau alvéolaire, comporte sur au moins une ou sur ses deux rives opposée(s) à celle(s) que longe(nt) la ou les bandes (30, 31, 73) de peau de revêtement, une ou des feuillures (25, 26, 80) régnant le long de ladite ou desdites rives et dimensionnée(s) en correspondance de la ou desdites bandes (30, 31, 73), en ce que la peau de revêtement (12, 72) est formée par injection-moulage, avantageusement par des techniques de thermo-injection ou du type RIM, de même que ladite plaque (11, 71), et en ce que sa face de parement externe (13, 76) est conformée sur au moins une partie de sa périphérie suivant une gorge (20, 83′) à section droite en L, prévue pour le logement d'une partie d'une clé d'assemblage (40) fixée à la structure de support (S, 101), également recouverte, comme le reste de l'élément à l'exception de la face (14, 74) destinée à venir au voisinage ou au contact du support sous-jacent (S, 101), par la peau de revêtement (12, 72).

2. Elément de vêture et/ou de couverture selon la Revendication 1, caractérisé en ce qu'il comporte deux bandes (30, 31) en saillie par rapport aux bords de la plaque, ménagées sur deux rives adjacentes dudit élément et qui sont disposées sensiblement dans le plan de la face (14) de la plaque (11) opposée à celle (13) portant le parement (12).

3. Elément de vêture et/ou de couverture selon la Revendication 1, caractérisée en ce qu'il est réalisé en un matériau du type polyuréthanne, mélange PVC/caoutchouc nitrile, ou en un matériau analogue.

4. Elément de vêture et/ou de couverture selon la Revendication 1 ou la Revendication 2 ou 3, caractérisé en ce que, monolithique et monocomposant, il comprend en outre, venu directement de moulage sur sa peau, une couche de revêtement externe, comme une peinture ou analogue.

5. Elément de vêture et/ou de couverture selon l'une quelconque des Revendications précédentes, caractérisé en ce qu'il présente sur la rive opposée à celle comportant la bande de fixation (73) une seconde bande (75) en saillie par rapport au bord (77) de la plaque (71) qu'elle longe, ladite seconde bande (75) limitant en outre une rainure (82) adjacente audit bord (77).

6. Dispositif de vêture et/ou de couverture comportant un élément selon l'une quelconque des Revendications précédentes, caractérisé en ce que la clé d'assemblage (40) est fixée à la structure de support (S, 101) par une autre partie et par les mêmes moyens que ceux de fixation de l'élément de vêture et/ou de couverture (10, 70) audit support (S, 101).

7. Dispositif de vêture et/ou couverture selon la Revendication 6, caractérisé en ce que la clé d'assemblage (40) a une section droite sensiblement en cornière comportant un profil en T sur le bord libre d'une de ses ailes (42), ledit profil étant conformé et dimensionné de façon telle qu'il puisse être logé dans l'évidement ménagé par les gorges contigües de deux éléments (10, 70) adjacents tandis que l'autre aile (41) de la cornière est logée dans la feuillure (25, 80) d'un des éléments (10, 70) au contact de la bande (30, 73) de peau de revêtement d'un élément adjacent.

8. Dispositif de vêture et/ou de couverture selon la Revendication 6, caractérisé en ce que la clé d'assemblage (40) est munie de perforations (51) disposées dans l'aile (42) de la cornière qui porte le profil en T et au voisinage de celui-ci pour former des orifices de passage d'eau dans les "caissons de décompression " ménagés dans les parties en regard et voisines de deux éléments adjacents (10₁, 10₂; 70).

9. Dispositif de vêture selon l'une quelconque des Revendications 6 à 8, caractérisé en ce qu'il comporte en outre, pour compléter la fixation et l'assemblage des éléments sur le support sous-jacent (S), un profilé (60) distinct de celui formant la clé d'assemblage (40) et propre à coopérer avec une creusure (63) de forme conjuguée sur la face (14) de la plaque (11) en matériau thermiquement isolant opposée à celle de parement externe.

10. Dispositif de vêture et/ou de couverture selon l'une quelconque des Revendications 6 à 9, caractérisé en ce que le matériau thermiquement isolant comprend des charges choisies parmi des produits minéraux lourds comme des poudres métalliques et/ou des charges lamellaires ou des produits hallogénés liquides et/ou des charges renforçantes augmentant la rigidité comme des fibres de verre pour l'obtention d'une densité souhaitée, bonne isolation phonique et/ou une amélioration de sa résistance au feu et/ou pour ne pas donner naissance à des contraintes d'origine thermique après pose sur le support sous-jacent (S, 101).

11. Vêture obtenue par mise en oeuvre de dispositifs selon l'une quelconque des Revendications 6 à 10 et comportant des clés d'assemblage horizontales (40ₕ) et verticales (4ᵥ) suivant un appareil à coupe de pierre et/ou à joints filants.

12. Couverture obtenue par mise en oeuvre d'éléments selon la Revendication 5 et de dispositifs selon l'une quelconque des Revendications 6 à 8 ou 10.

## Patentansprüche

1. Element zur Verkleidung und/oder Abdeckung, unfassend eine Materialplatte (11, 71) und eine mit der Platte eng verbundene und die Platte in ihrer Gesamtheit, mit Ausnahme der Fläche (14, 74), umschließende Verkleidungshaut (12, 72), welche dazu bestimmt ist einen Kontakt mit dem darunter liegenden Träger (S. 101) herzustellen oder in seine Nähe zu kommen, wobei die Verkleidungshaut auf mindestens einen Rand des Elements angeordnet ist und ein Band (30, 31, 73) aufweist, welches zur Befestigung des Elements an den darunter liegenden Träger (s. 101) dient, mit Hilfe mechanischer Mitteln, wie Nägel, Schrauben, Dübeln oder dergleichen und wobei das Band (30, 31, 73) einen Vorsprung in Bezug auf den Rand der Platte aufweist, so daß dasselbe sich entlang der Oberflächenebene (14, 74) der Platte (11, 71) erstreckt, entgegengesetzt der Platten (13, 76) welche die Verkleidung (12, 72) trägt, dadurch gekennzeichnet, daß die Platte (11, 71) aus wabenförmigem Material einen oder mehrere Falze (25, 26, 80) hat, angeordnet auf mindestens einen oder auf zwei ihrer entgegengesetzten Rände, welcher oder welche sich entlang des Bandes oder der Bänder (30, 31, 73) der Verkleidungshaut erstreckt oder erstrecken und welcher oder welche den Rand oder die Rände der Länge nach bedecken und den Bändern (30, 31, 73) entsprechend bemessen sind, dadurch gekennzeichnet, daß die Verkleidungshaut (12, 72) in einem Injektions _ Abformung-Verfahren geformt wird, vorteilhafterweise durch thermische Injektion oder eine Injektion vom Typ RIM, gleichermaßen wie die Platte (11, 71) und dadurch gekennzeichnet, daß die externe Verkleidungsfläche (13, 76) angepaßt an mindestens einen Teil ihrem Umfangs ensprechend einen Hals (20, 83) mit einem L-förmigen rechtwinkligen Querschnitt, vorgesehen, für die Anordnung eines Teils eines Montageschlüssels (40), welcher an den Träger (S. 101) fixiert ist, gleichermaßen verkleidet, wie der Rest des Elements, mit Ausnahme der Fläche (14, 74), welche dazu bestimmt ist in die Nähe oder in Kontakt mit dem darunter liegenden Träger (S. 101) zu kommen mittels der Verkleidungshaut (12, 72).

2. Element zur Verkleidung und/oder Abdeckung nach Anspruch 1, dadurch gekennzeichnet, daß es zwei Bänder (30, 31) mit einem Vorsprung in Bezug auf die Ränder der Platte aufweist, angeordnet an zwei angrenzenden Rändern des Elements und welche im wesentlichen in der Oberflächenebene (14) der Platte (11) angeordnet sind, entgegengesetzt der Platte (13), welche die Verkleidung (12) trägt.

3. Element zur Verkleidung und/oder Abdeckung nach Anspruch 1, dadurch gekennzeichnet, daß dieses aus einem Material auf Polyurethanbasis, auf einem Gemisch PVC/Nitril-Kautschuk basierend oder aus einem analogen Material hergestellt wird.

4. Element zur Verkleidung oder Abdeckung nach Anspruch 1 oder Anspruch 2 oder Anspruch 3, dadurch gekennzeichnet, daß monolitisch und als Einzelkomponente es unter anderem eine Schicht einer externen Verkleidung, wie einer Bemalung oder etwas gleichwertiges, aufweist welche direkt durch Formarbeit auf seine Haut angebracht wird.

5. Element zur Verkleidung und/oder Abdeckung nach einem der vorhergehenden Ansprüche, dadurch gekennzeichnet, daß dieses auf dem Rand, welcher dem Rand mit dem Befeststigungsband (73) entgegengesetzt liegt, ein zweites Band (75) mit einem Vorsprung in Bezug auf den Rand (77) der Platte (71) aufweist, wobei der Vorsprung sich entlang dem zweiten Band (75) erstreckt und somit unter anderem eine Rille (82) limitiert, angrenzend an den Rand (77).

6. Vorrichtung zur Verkleidung und/oder zur Abdeckung enthaltend ein Element nach einem der vorhergehenden Ansprüche, dadurch gekennzeichnet, daß der Montageschlüssel (40) an den Träger (S. 101) fixiert ist, mittels eines anderen Teils und mit Hilfe gleicher Mittel wie die Befestigungsmittel des Elements zur Verkleidung und/oder Abdeckung (10, 70) an den Träger (S. 101).

7. Vorrichtung zur Verkleidung und/oder Abdeckung nach Anspruch 6, dadurch gekennzeichnet, daß der Montageschlüssel (40) einen rechtwinkligen Querschnitt hat, im wesentlichen ein Winkelprofil, enthaltend ein T-förmiges Profil auf dem freien Randeines seiner Flügel (42), wobei das Profil angepaßt und bemessen ist, daß dieses in einer Aussparung angebracht ist, welche mit den unmittelbar daran liegenden Hälsen der zwei angrenzenden Elemente (10, 70) vorgesehen ist, während der andere Flügel (41) des Winkelprofils in dem Falz (25, 80) eines der Elemente (10, 70) im Kontakt mit dem Band (30, 73) der Verkleidungshaut eines angrenzenden Elements angeordnet ist.

8. Vorrichtung zur Verkleidung und/oder Abdeckung nach Anspruch 6, dadurch gekennzeichnet, daß der Montageschlüssel (40) mit Perforationen (51) ausgestattet ist, angeordnet in dem Flügel (42) des Winkelprofils, das ein T-förmiges Profil aufweist und in der Nähe desselben angeordnet ist, um Durchlaßöffnungen für Wasser zu bilden zu den "Entspannungstanks", angeordnet in den begehbaren Teilen und benachbart zu den angrenzenden Elementen (10₁, 10₂, 70).

9. Vorrichtung zur Verkleidung nach einem der Ansprüche 6 bis 8, dadurch gekennzeichnet, daß diese, um die Befestigung und die Montage der Elemente an dem darunterliegenden Träger (S) zu vervollständigen, einen Winkelstrahl (60) aufweist, unterschiedlich zu dem der Montageschlüssel (40), und geeignet zum zusammenwirken mit einer Einsenkung (63) von konjugierter Form, auf der Fläche (14) der Platte (11) aus thermisch isolierendem Material entgegengesetzt der Platte mit externer Verkleidung.

10. Vorrichtung zur Verkleidung und/oder Abdeckung nach einem der Ansprüche 6 bis 9, dadurch gekennzeichnet, daß das thermisch isolierende Material Chargen enthält, welche aus der Gruppe der schweren mineralischen Produkte ausgewählt werden, wie metallische Pulver und/oder lamellenartige Chargen oder halogenierte Flüssigprodukte und/oder verstärkte Chargen zur Erhöhung der Festigkeit, wie Glasfasern, um die gewünschte Dichte eine gute phonische Isolierung und/oder eine Verbesserung des Widerstandes gegenüber Feuer zu erreichen und/oder um keine thermischen Spannungen zu bewirken nach Anordnung auf dem darunterliegenden Träger (S. 101).

11. Verkleidung erhalten durch den Einsatz von Vorrichtungen nach einem der Ansprüche 6 bis 10 mit horizontalen (40ₕ) und vertikalen (4_{V}) Montageschlüsseln gemäß einer Steinschnittapparatur und/oder einer fadenziehenden Verbindungsapparatur.

12. Verkleidung erhalten duch Einsatz der Elemente nach Anspruch 5 und Vorrichtung nach einem der Ansprüche 6 bis 8 oder 10.

## Claims

1. Cladding and/or roofing element, comprising a plate (11, 71) of a material having good heat insulating properties and a coating skin (12, 72) integral with said plate which totally encloses it except for the face (14, 74) coming into contact or in the vicinity of the underlying support (S, 101), said coating skin forming on at least one edge of the element a strip (30, 31, 73) serving for fixing the element to the underlying support by mechanical means such as nails, screws, dowels or similar, said strip (30, 31, 73) projecting with respect to the edge of the plate along which it extends being disposed substantially in the plane of the face (14, 74) of the plate (11, 71) opposite (13, 76) that carrying the facing (12, 72), characterized in that the cellular material plate (11, 71) comprises, on at least one or both its edges opposite that one or those along which the coating skin strip or strips (30, 31, 73) extend one or more rabbets (25, 26, 80) extending along said edge or edges and dimensioned to correspond with said strip or strips (30, 31, 73), in that the coating skin (12, 72) is formed by injection moulding, advantageously by thermoinjection or RIM type techniques, as well as said plate (11, 71) and in that its external facing (13, 76) is formed over at least a part of its periphery with a groove (20, 83′) having an L shaped cross section for housing a part of an assembly key (40) fixed to the support structure (S, 101) which is also covered, like the rest of the element, except for the face (14, 74) coming close to or into contact with the underlying support (S, 101), by the coating skin (12, 72).

2. Cladding and/or roofing element according to claim, characterized in that it comprises two strips (30, 31) projecting from the edges of the plate, formed on two adjacent edges of said element and which are disposed substantially in the plane of the face (14) of the plate (11) opposite that (13) carrying the facing (12).

3. Cladding and/or roofing element according to claim 1, characterized in that it is made from a material of polyurethane type, a PVC/nitrile rubber mixture or similar material.

4. Cladding and/or roofing element according to claim 1 or claim 2 or 3, characterized in that, in monolithic and monocomponent form, it further comprises, integrally moulded on its skin, an external coating layer, such as paint or similar.

5. Cladding and/or roofing element according to any one of the preceding claims, characterized in that, on the edge opposite that comprising the fixing strip (73) it has a second strip (75) projecting with respect to the edge (77) of the plate (71) along which it extends, said second strip (75) further defining a groove (82) adjacent said edge (77).

6. Cladding and/or roofing device comprising an element according to any one of the preceding claims, characterized in that the assembly key is fixed to the support structure (S, 101) by another part and by the same means as those for fixing the cladding and/or roofing element (10, 70) to said support (S, 101).

7. Cladding and/or roofing device according to claim 6, characterized in that the assembly key (40) has a cross section substantially in the form of an angle iron comprising a T shaped profile on the free edge of one of its flanges (42), said profile being formed and dimensioned so as to be housed in the recess formed by the contiguous grooves of two adjacent elements (10, 70), whereas the other flange (41) of the angle iron is housed in the rabbet (25, 80) of one of the elements (10, 70) in contact with the coating skin strip (30, 73) of an adjacent element.

8. Cladding and/or roofing device according to claim 6, characterized in that the assembly key (40) has perforations (51) disposed in the flange (42) of the angle iron which carries the T profile and in the vicinity thereof, so as to form water passage orifices in the "decompression boxes" formed in the facing and adjacent portions of two adjacent elements (10₁, 10₂, 70).

9. Cladding and/or roofing device according to any one of claims 6 to 8, characterized in that it further comprises, for completing fixing and assembly of the elements on the underlying support (S), a shaped bar (60) separate from that forming the assembly key (40) and adapted to cooperate with a hollow (63) of mating shape in the face (14) of plate (11), made from a heat insulating material, opposite that of the external facing.

10. Cladding and/or roofing device according to any one of claims 6 to 9, characterized in that the heat insulating material comprises charges chosen from heavy mineral products such as metal powders and/or lamellar charges or liquid halogenated products and/or reinforcement charges increasing the rigidity, such as glass fibres, so as to obtain a desired density, good sound insulation and/or improved fire resistance and/or so as not to give rise to stresses of thermal origin after laying on the underlying support (S, 101).

11. Cladding obtained using devices according to any one of claims 6 to 10 and comprising horizontal (40ₕ₎ and vertical (40ᵥ) assembly keys in accordance with a capped joint and/or staggered joint bond.

12. Roof obtained by using elements according to claim 5 and devices according to any one of claims 6 to 8 or 10.
